# DEMANDE DE BREVET EUROPEEN

(11) **EP 4 722 144 A1**
(43) Date de publication de la demande: **08.04.2026**
(21) Numéro de dépôt: 25204887.1
(22) Date de dépôt: 26.09.2025
(51) Int. Cl.: B66C 23/68, B66C 23/70, B66C 23/82

(54) **STRUCTURE DE POINÇON POUR UNE GRUE COMPRENANT UNE JAMBE DE BASCULE AU PIED DU BRAS DE POINÇON**

(30) Priorité: 04.10.2024 FR 2410717
(71) Demandeur: Manitowoc Crane Group France, 69570 Dardilly (FR)
(72) Inventeur: JUSNEL, Mayeul, 42400 SAINT CHAMOND (FR); RODENBECK, Volker, 39596 HOHENBERG KRUSEMARK (DE)
(74) Mandataire: Germain Maureau

(57) **Abrégé**

Structure de poinçon (3) pour une grue (1), comprenant :
- un bras de poinçon (4) s'étendant longitudinalement selon un axe de poinçon (40) et comportant un pied (41) et un sommet (42) sur lequel est prévu un organe d'accrochage pour une élingue ; et
- au moins un tirant (5) comportant une extrémité de tirant supérieure fixée sur le sommet du bras de poinçon ;
- au moins une jambe de bascule (8) montée sur le pied du bras de poinçon en face du tirant et présentant une extrémité inférieure destinée à former un appui à bascule pour la structure de poinçon dans une position de bascule de l'au moins une jambe de bascule.

## Description

### [Domaine technique]

L'invention se rapporte à une structure de poinçon pour une grue.

Elle se rapporte plus particulièrement à une structure de poinçon comportant un bras de poinçon, et au moins un tirant fixé d'un côté sur le bras de poinçon et destiné à être fixé d'un autre côté sur une contre-flèche de la grue.

L'invention trouve une application dans le domaine des grues, et en particulier les grues à montage par éléments.

### [Etat de la technique]

De manière connue, une grue à montage par éléments est composée d'éléments structurels, aussi appelés éléments de charpente, indépendants qui sont assemblés pour former une structure ou charpente, et en particulier pour former une mâture aussi appelée pylône (constituée de plusieurs éléments de mâture), une base sur laquelle est montée la mâture, ainsi qu'une partie tournante qui comprend un porte-flèche au sommet de la mâture, une flèche (constituée de plusieurs éléments de flèche) montée articulée sur l'avant du porte-flèche, une contre-flèche montée sur l'arrière du porte-flèche, et une structure de poinçon montée sur la contre-flèche.

L'état de la technique peut être illustré par les enseignements du document CN 110 745 711 B qui divulgue une structure de poinçon pour une grue, comprenant un bras de poinçon s'étendant longitudinalement selon un axe de poinçon et comportant un pied et un sommet, et au moins un tirant comportant une extrémité de tirant supérieure fixée sur le sommet du bras de poinçon.

La manipulation et le portage de la structure de poinçon se fait généralement par élingage, que ce soit lors du montage et du démontage de la grue, c'est-à-dire en positionnant des élingues sur la structure de poinçon, et en accrochant ces mêmes élingues à un crochet d'un appareil de levage, comme par exemple une grue mobile.

Cependant, durant cette manipulation, il existe un risque de basculement du bras de poinçon, et donc de la structure de poinçon, ce qui peut endommager la structure de poinçon et/ou déstabiliser l'appareil de levage. En effet, durant la manipulation, le bras de poinçon (qui est une longue pièce s'étendant selon un axe de poinçon) passe d'une position couchée à l'horizontale vers une position relevée à la verticale, ou inversement, avec un appui de son pied au sol, ce qui conduit à voir le centre de gravité de la structure de poinçon passer d'un côté du bras de poinçon vers un autre côté du bras de poinçon, créant ainsi le risque de basculement et donc de renversement.

### [Résumé de l'invention]

L'invention propose une structure de poinçon conçue pour minimiser, voire éviter, le risque de basculement de la structure de poinçon durant sa manipulation par élingage, en phase de montage comme en phase de démontage.

A cet effet, l'invention propose une structure de poinçon pour une grue, comprenant un bras de poinçon s'étendant longitudinalement selon un axe de poinçon et comportant un pied et un sommet sur lequel est prévu un organe d'accrochage pour une élingue ; et au moins un tirant comportant une extrémité de tirant supérieure fixée sur le sommet du bras de poinçon.

Cette structure de poinçon est remarquable en ce qu'elle comprend au moins une jambe de bascule montée sur le pied du bras de poinçon en face du tirant et présentant une extrémité inférieure destinée à former un appui à bascule pour la structure de poinçon dans une position de bascule de l'au moins une jambe de bascule.

Ainsi, l'au moins une jambe de bascule permet de déplacer le point de contact avec le sol lorsque le bras de poinçon passe d'une position couchée à l'horizontale vers une position relevée à la verticale, c'est-à-dire que le point de contact est au début situé sur le pied du bras de poinçon puis ce point de contact change pour être situé sur l'extrémité inférieure de l'au moins une jambe de bascule. Ainsi, grâce à ce changement de point de contact, il est possible d'éviter un changement d'équilibre lors du relevage du bras de poinçon, et ainsi l'au moins une jambe de bascule évite de voir la structure de poinçon chuter.

Il est à noter que l'au moins une jambe de bascule est montée en face du tirant, ce qui signifie qu'elle est sur l'arrière (côté contre-flèche), opposé à l'avant (côté flèche).

De manière avantageuse, dans la position de bascule, l'extrémité inférieure de l'au moins une jambe de bascule est positionnée en-dessous du pied du bras de poinçon lorsqu'un axe d'équilibre théorique est disposé verticalement, cet axe d'équilibre théorique étant un axe passant par l'organe d'accrochage et par le centre de gravité de la structure de poinçon.

Dans cette position de bascule, l'extrémité inférieure de l'au moins une jambe de bascule est en-dessous du pied lorsque l'axe d'équilibre théorique est vertical, pour que, lors du relevage de la structure de poinçon, ce soit le pied qui est d'abord en appui sur le sol puis c'est l'extrémité inférieure de l'au moins une jambe de bascule qui vient en appui sur le sol, à la place du pied, pour empêcher un basculement ou une chute

Avantageusement, dans la position de bascule, l'axe d'équilibre théorique est positionné entre l'extrémité inférieure de l'au moins une jambe de bascule et l'axe de poinçon lorsque ledit axe d'équilibre théorique est disposé verticalement.

Pour éviter le phénomène de bascule et de chute de la structure de poinçon, il est en effet favorable que l'extrémité inférieure de l'au moins une jambe de bascule soit derrière (coté contre-flèche) l'axe d'équilibre théorique passant par le centre de gravité de la structure de poinçon. De cette manière, la jambe de bascule prend un appui derrière cet axe d'équilibre théorique pour améliorer l'équilibrage lors de lu soulèvement de la structure de poinçon et éviter une bascule qui la ferait chuter.

Selon une caractéristique, l'au moins une jambe de bascule est déplaçable sélectivement entre la position de bascule et une position de repos dans laquelle l'au moins une jambe de bascule est escamotée (ou rétractée) comparativement à la position de bascule.

Dans une réalisation avantageuse, dans la position de repos, l'extrémité inférieure de l'au moins une jambe de bascule est positionnée au-dessus du pied du bras de poinçon lorsque l'axe d'équilibre théorique est disposé verticalement.

Ainsi, l'au moins une jambe de bascule est déplaçable entre la position de bascule (utilisée lors des opérations de manipulation par élingage, que ce soit en montage et en démontage) et la position de repos (utilisée pendant et après l'assemblage sur la contre-flèche, pour que l'au moins une jambe de bascule ne soit pas une gêne).

Selon une possibilité, l'au moins une jambe de bascule est déplaçable (ou mobile) en pivotement ou en translation entre la position de bascule et la position de repos.

Selon une autre possibilité, l'au moins une jambe de bascule est montée sur un support qui est assemblé sur le pied du bras de poinçon par une liaison mécanique.

Selon une autre possibilité, la structure de poinçon comprend un mécanisme de verrouillage monté sur le support pour verrouiller l'au moins une jambe de bascule dans la position de bascule et dans la position de repos.

Avantageusement, la liaison mécanique entre le support et le pied du bras de poinçon est une liaison mécanique démontable.

Ainsi, il est possible de démonter le support, avec l'au moins une jambe de bascule, ce qui est avantageux lorsque la structure de poinçon est rassemblée avec les autres éléments de la grue pour former des colis transportables.

Dans une réalisation particulière, la liaison mécanique démontable est une liaison à goupille qui comprend au moins une goupille de liaison assurant une jonction entre le support et le pied du bras de poinçon.

Il est à noter que la liaison à goupille consiste en un assemblage démontable comprenant une goupille de liaison (aussi appelée broche ou axe) traversant deux éléments, comme par exemple une chape et un tenon afin d'avoir une liaison chape/tenon.

Dans un mode de réalisation particulier, la structure de poinçon comprend au moins une barre de renfort comportant une extrémité de barre supérieure fixée sur le bras de poinçon, entre le pied et le sommet.

Cette réalisation de la structure de poinçon est adaptée pour les grues de grande hauteur, avec l'emploi d'au moins une barre de renfort (aussi appelée barre de contre flambement) dont la fonction est d'éviter un flambement du bras de poinçon, en particulier sous forte charge en bout de flèche.

Dans une réalisation particulière, le bras de poinçon comporte deux sections de bras de poinçon, qui sont une section de bras de poinçon à droite et une section de bras de poinçon à gauche, et l'au moins une jambe de bascule comprend deux jambes de bascule qui sont une jambe de bascule à droite rattachée à la section de bras de poinçon à droite et une jambe de bascule à gauche rattachée à la section de bras de poinçon à gauche.

L'invention se rapporte également à une grue comprenant une partie tournante au sommet d'une mâture, ladite partie tournante comprenant un porte-flèche, une flèche articulée sur le porte-flèche, une contre-flèche montée sur le porte-flèche et une structure de poinçon telle que décrite ci-dessus, dans laquelle le pied du bras de poinçon est assemblé sur la contre-flèche par une première liaison mécanique démontable, et l'au moins un tirant est assemblé sur la contre-flèche par une seconde liaison mécanique démontable.

L'invention concerne aussi un procédé de manipulation par élingage d'une structure de poinçon telle que décrite ci-dessus, au cours duquel l'au moins une jambe de bascule est dans sa position de bascule de sorte que son extrémité inférieure forme un appui à bascule pour la structure de poinçon sur un sol lorsque le bras de poinçon passe d'une position couchée à l'horizontale vers une position relevée à la verticale, ou inversement.

### [Brève description des figures]

D'autres caractéristiques et avantages de la présente invention apparaîtront à la lecture de la description détaillée ci-après, d'un exemple de mise en œuvre non limitatif, faite en référence aux figures annexées dans lesquelles :
La Figure 1 est une vue schématique de côté et partielle d'une partie tournante d'une grue, dans laquelle sont visibles le porte-flèche, la flèche, la contre-flèche et la structure de poinçon ;
La Figure 2 est une vue schématique de côté de la structure de poinçon de la Figure 1 durant une manipulation par élingage, avec un zoom sur une jambe de bascule en position de bascule ;
La Figure 3 est une vue schématique de côté de la structure de poinçon de la Figure 1 en situation sur la contre-flèche, où l'au moins une jambe de bascule est en position de repos, et avec un premier zoom sur un élément de liaison entre un tirant, une barre de renfort et la contre-flèche, et un second zoom sur une liaison intermédiaire démontable entre un demi-poinçon supérieur et un demi-poinçon inférieur ;
La Figure 4 est une vue schématique en perspective et partielle de la structure de poinçon de la Figure 2 en situation sur la contre-flèche ;
La Figure 5 est une vue schématique de la structure de poinçon des Figures 1 à 3 une fois démonté en deux sous-ensembles ;
La Figure 6 est une vue schématique en perspective zoomée sur l'élément de liaison entre le tirant, la barre de renfort et la contre-flèche, et sur l'agencement de réglage de longueur de la barre de renfort ;
La Figure 7 est une vue schématique de côté et partielle de la structure de poinçon des Figures 1 à 3, avec un zoom sur l'élément de liaison entre le tirant, la barre de renfort et la contre-flèche, et sur l'agencement de réglage de longueur de la barre de renfort.

### [Description détaillée d'un mode de réalisation de l'invention]

En référence à la Figure 1, une grue 1, ici une grue à flèche relevable et à montage par éléments, comprend un châssis de base (non illustré), fixe ou mobile sur le sol, au-dessus duquel s'élève une mâture (non illustré) qui s'étend selon un axe vertical Z et qui présente un sommet sur lequel est montée, par l'intermédiaire d'un dispositif d'orientation (non illustré), une partie tournante 2 orientable autour de l'axe vertical Z.

Cette partie tournante 2 comprend un porte-flèche 20 au sommet de la mâture, une flèche 21 (constituée de plusieurs éléments de flèche) montée articulée sur l'avant du porte-flèche 20, une contre-flèche 22 montée sur l'arrière du porte-flèche 20, et une structure de poinçon 3 montée sur la contre-flèche 22.

La flèche 21 est montée mobile en rotation autour d'un axe horizontal sur le porte-flèche 20 de sorte que la flèche 21 peut être relevée et abaissée.

La contre-flèche 22 est montée fixement sur le porte-flèche 20 afin d'être solidaire en rotation avec ce dernier. La contre-flèche 22 comprend une plateforme pour porter des équipements qui comprennent, en particulier, un treuil de relevage 10 relié à la flèche 21 pour relever/abaisser la flèche 21 et un treuil de levage 11 relié à un crochet de levage (non illustré) pour le levage des charges. La contre-flèche 22 porte également des contrepoids 12.

Plus précisément, le treuil de relevage 10 possède un tambour, autour duquel est enroulé un câble de relevage qui passe sur une poulie 13 disposée au sommet de la structure de poinçon 3, et qui passe aussi sur les poulies d'une moufle de relevage 14 (illustrée sur la Figure 1), située au sommet 42 de la structure de poinçon 3. La moufle de relevage 14 est reliée, par une ligne de tirants (non illustrée), à la flèche 21.

Le treuil de levage 11 possède un tambour sur lequel est enroulé un câble de levage, lequel traverse la structure de poinçon 3, passe sur au moins une poulie (non illustrée) disposée sur la flèche 21, puis est dirigé vers la pointe de la flèche 21 et s'étend jusqu'au crochet de levage, avec ou sans mouflage ; les charges à lever étant suspendues au crochet de levage lors de l'utilisation de la grue 1.

La contre-flèche 22 peut être accouplée mécaniquement au porte-flèche 20 au moyen d'une poutre de renfort 23 (visible sur la Figure 4) s'étendant entre le dessous de la contre-flèche 22 et le porte-flèche 20.

La structure de poinçon 3 comprend un bras de poinçon 4 s'étendant longitudinalement selon un axe de poinçon 40 et comportant un pied 41 et un sommet 42 (ce sommet 42 formant le sommet de la structure de poinçon 3). En situation, ce bras de poinçon 4 s'étend de manière oblique vers le haut et l'arrière. L'axe de poinçon 40 est ainsi incliné vers l'arrière par rapport à l'axe vertical Z selon un angle de poinçon compris entre 10 et 50 degrés.

Le pied 41 du bras de poinçon 4 est assemblé sur la contre-flèche 22 par une première liaison mécanique démontable 43 qui peut être une liaison à goupille ; une liaison à goupille consistant en un assemblage démontable comprenant une goupille de liaison (aussi appelée broche ou axe) traversant deux éléments, comme par exemple une chape et un tenon afin d'avoir une liaison chape/tenon.

Le sommet 42 du bras de poinçon 4 est équipé d'un organe d'accrochage 420 pour accrocher une élingue, comme par exemple un anneau d'accrochage ou anneau d'élingage.

La structure de poinçon 3 comprend également au moins un tirant 5 comportant une extrémité de tirant supérieure 51 fixée sur le sommet 42 du bras de poinçon 4 et une extrémité de tirant inférieure 52 assemblée sur la contre-flèche 22 par une seconde liaison mécanique démontable 60 qui peut être une liaison à goupille. Ainsi, en fonctionnement, le bras de poinçon 4 est retenue par la contre-flèche 22 au moyen du ou des tirants 5.

La structure de poinçon 3 comprend au moins une barre de renfort 7 comportant une extrémité de barre supérieure 71 fixée sur le bras de poinçon 4, entre le pied 41 et le sommet 42, et une extrémité de barre inférieure 72 assemblée sur la contre-flèche 22.

La structure de poinçon 3 comprend au moins un élément de liaison 6 pour une liaison mécanique entre l'au moins une barre de renfort 7 et l'au moins un tirant 5. Cet au moins un élément de liaison 6 est prévu pour être assemblé sur la contre-flèche 22 par la seconde liaison mécanique démontable 60 qui, pour rappel, peut être une liaison à goupille.

L'extrémité de tirant inférieure 52 de l'au moins un tirant 5 est assemblée sur l'élément de liaison 6 par au moins une liaison mécanique inférieure démontable 53 qui peut être une liaison à goupille comprenant une goupille de liaison inférieure 530.

L'extrémité de barre inférieure 72 de l'au moins une barre de renfort 7 est fixée sur l'élément de liaison 6. L'extrémité de barre inférieure 72 de l'au moins une barre de renfort 7 peut être fixée solidairement à l'élément de liaison, par exemple par soudage.

Ainsi, l'au moins un tirant 5 et l'au moins une barre de renfort 7 sont assemblés sur la contre-flèche 22 par la seconde liaison mécanique démontable 60 de l'au moins un élément de liaison 6.

Selon une possibilité, l'au moins une barre de renfort 7 comporte un agencement de réglage de longueur 73 pour régler la longueur de l'au moins une barre de renfort 7, comme visible sur la Figure 4 et la Figure 5, qui est par exemple positionné au niveau de l'extrémité de barre inférieure 72.

Dans l'exemple illustré visible sur les Figures 6 et 7, cet agencement de réglage de longueur 73 comprend un tendeur à vis équipé d'un écrou à filetages inversés 74, comme par exemple un écrou à lanterne.

Un tel agencement de réglage de longueur 73 est avantageux car il permet d'éviter un hyperstatisme dans l'assemblage de la structure de poinçon 3 ; le réglage de la longueur de la ou des barres de renfort 7 donnant un degré de liberté avantageux pour faciliter les opérations de montage.

Comme visible sur la Figure 4 :
- le bras de poinçon 4 comporte deux sections de bras de poinçon 45, 46, qui sont une section de bras de poinçon à droite 45 et une section de bras de poinçon à gauche 46 qui s'étendent parallèlement selon l'axe de poinçon 40 et qui sont jointes au moyen du pied 41, du sommet 42 et d'entretoises intermédiaires 430 ;
- l'au moins un tirant 5 comporte deux tirants 5, qui sont un tirant à droite et un tirant à gauche qui s'étendent parallèlement, où le tirant à droite est fixé sur le sommet 42 du bras de poinçon 4 du côté de la section de bras de poinçon à droite 45, et le tirant à gauche est fixé sur le sommet 42 du bras de poinçon 4 du côté de la section de bras de poinçon à gauche 46 ;
- l'au moins une barre de renfort 7 comporte deux barres de renfort 7, qui sont une barre de renfort 7 à droite et une barre de renfort 7 à gauche qui s'étendent parallèlement, où la barre de renfort 7 à droite est fixée sur la section de bras de poinçon à droite 45 et la barre de renfort 7 à gauche est fixée sur la section de bras de poinçon à gauche 46 ; et
- l'au moins un élément de liaison 6 comprend deux éléments de liaison 6 qui sont un élément de liaison 6 à droite et un élément de liaison 6 à gauche disposés côte à côte sur deux poutres 220 distinctes de la contre-flèche 22, où l'élément de liaison 6 à droite est assemblé avec le tirant 5 à droite et la barre de renfort 7 à droite et l'élément de liaison 6 à gauche est assemblé avec le tirant 5 à gauche et la barre de renfort 5 à gauche.

Ainsi, l'extrémité de tirant inférieure 52 du tirant 5 à droite est assemblée sur l'élément de liaison 6 à droite par une liaison mécanique inférieure démontable 53 à droite, et l'extrémité de tirant inférieure 52 du tirant 5 à gauche est assemblée sur l'élément de liaison 6 à gauche par une liaison mécanique inférieure démontable 53 à gauche. En d'autres termes, l'au moins une liaison mécanique inférieure démontable 53 comprend une liaison mécanique inférieure démontable 53 à droite et une liaison mécanique inférieure démontable 53 à gauche qui relient respectivement le tirant 5 à droite à l'élément de liaison 6 à droite et le tirant 5 à gauche à l'élément de liaison 6 à gauche.

Par ailleurs, l'extrémité de barre inférieure 72 de la barre de renfort 7 à droite est fixée sur l'élément de liaison 6 à droite, et l'extrémité de barre inférieure 72 de la barre de renfort 7 à gauche est fixée sur l'élément de liaison 6 à gauche.

Dans l'exemple illustré, la barre de renfort 7 à droite et la barre de renfort 7 à gauche comportent chacune l'agencement de réglage de longueur 73.

Selon une caractéristique et comme visible sur les Figures 3 et 5, le bras de poinçon 4 est décomposé en un demi-bras de poinçon supérieur 47 et un demi-bras de poinçon inférieur 48 assemblés bout à bout par une liaison mécanique intermédiaire démontable 49, le pied 41 faisant partie du demi-bras de poinçon inférieur 48 et le sommet 42 faisant partie du demi-bras de poinçon supérieur 47.

Cette liaison mécanique intermédiaire démontable 49 peut être une liaison à goupille qui comprend au moins une goupille de liaison intermédiaire 490 assurant une jonction entre le demi-bras de poinçon supérieur 47 et le demi-bras de poinçon inférieur 48. Dans l'exemple illustré, la liaison mécanique intermédiaire démontable 49 comprend deux goupilles de liaison intermédiaire 490.

Le demi-bras de poinçon supérieur 47 comprend une extrémité basse 470 opposée au sommet 42, le demi-bras de poinçon inférieur 48 comprend une extrémité haute 480 opposée au pied 41 et l'au moins une goupille de liaison intermédiaire 490 assure une jonction entre cette extrémité basse 470 et cette extrémité haute 480.

Par ailleurs, l'extrémité de barre supérieure 71 de l'au moins une barre de renfort 7 est fixée sur le demi-bras de poinçon inférieur 48. Selon une possibilité, l'extrémité de barre supérieure 71 de l'au moins une barre de renfort 7 est fixée sur l'extrémité haute 480 du demi-bras de poinçon inférieur 48, comme visible sur la Figure 3.

Pour rappel, dans l'exemple illustré, le bras de poinçon 4 comporte deux sections de bras de poinçon 45, 46, qui sont une section de bras de poinçon à droite 45 et une section de bras de poinçon à gauche 46, de sorte que :
- la section de bras de poinçon à droite 46 se décompose en une demi-section supérieure de bras de poinçon à droite et une demi-section inférieure de bras de poinçon à droite assemblées bout à bout par la liaison mécanique intermédiaire démontable 49 ;
- la section de bras de poinçon à gauche 46 se décompose en une demi-section supérieure de bras de poinçon à gauche et une demi-section inférieure de bras de poinçon à gauche assemblées bout à bout par la liaison mécanique intermédiaire démontable 49 ;
- le demi-bras de poinçon supérieur 47 comprend la demi-section supérieure de bras de poinçon à droite et la demi-section supérieure de bras de poinçon à gauche solidaires l'une de l'autre ;
- le demi-bras de poinçon inférieur 48 comprend la demi-section inférieure de bras de poinçon à droite et la demi-section inférieure de bras de poinçon à gauche solidaires l'une de l'autre.

Ainsi, le tirant 5 à droite et le tirant 5 à gauche sont fixés respectivement sur la demi-section supérieure de bras de poinçon à droite et la demi-section supérieure de bras de poinçon à gauche, et la barre de renfort 7 à droite et la barre de renfort 7 à gauche sont fixées respectivement sur la demi-section inférieure de bras de poinçon à droite et la demi-section inférieure de bras de poinçon à gauche.

Ainsi, et comme visible sur la Figure 5, la structure de poinçon 3 est démontable en deux sous-ensembles, après démontage de la liaison mécanique intermédiaire démontable 49 et de l'au moins une liaison mécanique inférieure démontable 53, qui sont :
- un sous-ensemble supérieur 31 comprenant le demi-bras de poinçon supérieur 47 et l'au moins un tirant 5 (ou les deux tirants 7 dans l'exemple illustré) ; et
- un sous-ensemble inférieur 32 comprenant le demi-bras de poinçon inférieur 48 et l'au moins une barre de renfort 7 (ou les deux barres de renfort 7 dans l'exemple illustré) et l'au moins un élément de liaison 6 (ou les deux éléments de liaison 6 dans l'exemple illustré) qui reste attaché à l'au moins une barre de renfort 7.

Ainsi, la conception de la structure de poinçon 3 repose sur une décomposition en deux sous-ensembles 31, 32 de forme générale triangulaire, de telle sorte que le sous-ensemble supérieur 31 peut être démonté du sous-ensemble inférieur 32 et de la contre-flèche 22 afin d'être porté séparément, puis le sous-ensemble inférieur 32 peut être démonté de la contre-flèche 22 afin d'être porté séparément à son tour, avant démontage de la contre-flèche 22 qui constitue un autre élément.

Selon une possibilité, le sous-ensemble supérieur 31 présente une première masse qui est inférieure à 10 Tonnes, le sous-ensemble inférieur 32 présente une seconde masse qui est inférieure à 10 Tonnes et la structure de poinçon 3 présente une masse totale qui correspond à la somme de la première masse et de la seconde masse et qui est supérieure à 10 Tonnes.

La structure de poinçon 3 comprend au moins une jambe de bascule 8 montée sur le pied 41 du bras de poinçon 4 en face du tirant 5 (donc du côté arrière ou du côté de la contre-flèche 22) et présentant une extrémité inférieure 80 destinée à former un appui à bascule pour la structure de poinçon 3 car, dans une position de bascule (illustrée sur la Figure 2), cette au moins une jambe de bascule 8 est déployée pour avoir son extrémité inférieure 80 en-dessous du pied 41 du bras de poinçon 4 lorsqu'un axe d'équilibre théorique W est disposé verticalement (c'est-à-dire que l'axe d'équilibre théorique W s'étend parallèlement à l'axe vertical Z) ; cet axe d'équilibre théorique W étant un axe passant par l'organe d'accrochage 420 et par le centre de gravité G de la structure de poinçon 3.

Comme visible sur la Figure 2, dans la position de bascule de la jambe de bascule 8, l'axe d'équilibre théorique W est positionné entre l'extrémité inférieure 80 de l'au moins une jambe de bascule 8 et l'axe de poinçon 40 lorsque cet axe d'équilibre théorique W est disposé verticalement ; autrement dit, l'extrémité inférieure 80 de l'au moins une jambe de bascule 8 est derrière (coté contre-flèche) l'axe d'équilibre théorique W, favorisant ainsi l'équilibrage de la structure de poinçon 3 pour l'empêcher de chuter.

Cette au moins une jambe de bascule 8 est déplaçable ou escamotable dans une position de repos (illustrée sur les Figures 1, 3, 4 et 5), dans laquelle l'au moins une jambe de bascule 8 est escamotée pour avoir son extrémité inférieure 80 au-dessus du pied 41 du bras de poinçon 4 lorsque l'axe d'équilibre théorique W est disposé verticalement.

Ainsi, cette au moins une jambe de bascule 8 est montée mobile sur un support 81 entre sa position de bascule et sa position de repos ; ce support 81 étant assemblé sur le pied 41 du bras de poinçon 4 par une liaison mécanique 82, et par exemple par une liaison mécanique démontable comme une liaison à goupille qui comprend au moins une goupille de liaison 83 assurant une jonction entre le support 81 et le pied 41 du bras de poinçon 4.

Il est par ailleurs prévu un mécanisme de verrouillage monté sur le support 81 pour verrouiller l'au moins une jambe de bascule 8 dans la position de bascule et dans la position de repos. Ce mécanisme de verrouillage peut comprendre une broche de verrouillage qui traverse le support 81 pour bloquer la jambe de bascule 8 dans la position de bascule et dans la position de repos.

Comme visible sur la Figure 4, l'au moins une jambe de bascule 8 comprend deux jambes de bascule 8 qui sont une jambe de bascule 8 à droite rattachée à la section de bras de poinçon à droite 45 et une jambe de bascule 8 à gauche rattachée à la section de bras de poinçon à gauche 46.

En situation sur la grue 1, c'est-à-dire une fois que la structure de poinçon 3 est montée et assemblée sur la contre-flèche 22, l'au moins une jambe de bascule 8 est dans sa position de repos. L'au moins une jambe de bascule 8 est même placée dans sa position de repos durant l'assemblage sur la contre-flèche 22, afin de ne pas venir interférer avec ou buter sur la contre-flèche 22, en particulier lors de l'assemblage du pied 41 du bras de poinçon 4 sur la contre-flèche 22.

Par contre et comme visible sur la Figure 2, lors des opérations de manipulation par élingage de la structure de poinçon 3, en particulier au sol lorsqu'on soulève la structure de poinçon 3 pour la redresser ou inversement lorsqu'on abaisse la structure de poinçon 3 pour la coucher, l'au moins une jambe de bascule 8 est dans sa position de bascule, de sorte que son extrémité inférieure 80 forme un appui à bascule pour la structure de poinçon 3 sur le sol (voir le zoom de la Figure 2) lorsque le bras de poinçon 4 passe d'une position couchée à l'horizontale vers une position relevée à la verticale, ou inversement.

## Revendications

1. Structure de poinçon (3) pour une grue (1), comprenant :
- un bras de poinçon (4) s'étendant longitudinalement selon un axe de poinçon (40) et comportant un pied (41) et un sommet (42) sur lequel est prévu un organe d'accrochage (420) pour une élingue ; et
- au moins un tirant (5) comportant une extrémité de tirant supérieure (51) fixée sur le sommet (42) du bras de poinçon (4) ;
ladite structure de poinçon (3) étant **caractérisée en ce qu'**elle comprend au moins une jambe de bascule (8) montée sur le pied (41) du bras de poinçon (4) en face du tirant (5) et présentant une extrémité inférieure (80) destinée à former un appui à bascule pour la structure de poinçon (3) dans une position de bascule de l'au moins une jambe de bascule (8).

2. Structure de poinçon (3) selon la revendication 1, dans laquelle, dans la position de bascule, l'extrémité inférieure (80) de l'au moins une jambe de bascule (8) est positionnée en-dessous du pied (41) du bras de poinçon (4) lorsqu'un axe d'équilibre théorique (W) est disposé verticalement, ledit axe d'équilibre théorique (W) étant un axe passant par l'organe d'accrochage (420) et par le centre de gravité (G) de la structure de poinçon (3).

3. Structure de poinçon (3) selon la revendication 2, dans laquelle, dans la position de bascule, l'axe d'équilibre théorique (W) est positionné entre l'extrémité inférieure (80) de l'au moins une jambe de bascule (8) et l'axe de poinçon (40) lorsque ledit axe d'équilibre théorique (W) est disposé verticalement.

4. Structure de poinçon (3) selon l'une quelconque des revendications précédentes, dans laquelle l'au moins une jambe de bascule (8) est déplaçable sélectivement entre la position de bascule et une position de repos dans laquelle l'au moins une jambe de bascule (8) est escamotée comparativement à la position de bascule.

5. Structure de poinçon (3) selon les revendications 2 et 4, dans laquelle, dans la position de repos, l'extrémité inférieure (80) de l'au moins une jambe de bascule (8) est positionnée au-dessus du pied (41) du bras de poinçon (4) lorsque l'axe d'équilibre théorique (W) est disposé verticalement.

6. Structure de poinçon (3) selon la revendication 4 ou 5, dans laquelle l'au moins une jambe de bascule (8) est déplaçable en pivotement ou en translation entre la position de bascule et la position de repos.

7. Structure de poinçon (3) selon l'une quelconque des revendications précédentes, dans laquelle l'au moins une jambe de bascule (8) est montée sur un support (41) qui est assemblé sur le pied (41) du bras de poinçon (4) par une liaison mécanique (82).

8. Structure de poinçon (3) selon les revendications 6 et 7, comprenant un mécanisme de verrouillage monté sur le support (81) pour verrouiller l'au moins une jambe de bascule (8) dans la position de bascule et dans la position de repos.

9. Structure de poinçon (3) selon la revendication 7 ou 8, dans laquelle la liaison mécanique (82) entre le support (81) et le pied (41) du bras de poinçon (4) est une liaison mécanique démontable (82).

10. Structure de poinçon (3) selon la revendication 9, dans laquelle la liaison mécanique démontable (82) est une liaison à goupille qui comprend au moins une goupille de liaison (83) assurant une jonction entre le support (81) et le pied (41) du bras de poinçon (4).

11. Structure de poinçon (3) selon l'une quelconque des revendications précédentes, comprenant au moins une barre de renfort (7) comportant une extrémité de barre supérieure (71) fixée sur le bras de poinçon (4), entre le pied (41) et le sommet (42).

12. Structure de poinçon (3) selon l'une quelconque des revendications précédentes, dans laquelle le bras de poinçon (4) comporte deux sections de bras de poinçon (45, 46), qui sont une section de bras de poinçon à droite (45) et une section de bras de poinçon à gauche (46), et l'au moins une jambe de bascule (8) comprend deux jambes de bascule (8) qui sont une jambe de bascule (8) à droite rattachée à la section de bras de poinçon à droite (45) et une jambe de bascule (8) à gauche rattachée à la section de bras de poinçon à gauche (46).

13. Grue (1) comprenant une partie tournante (2) au sommet d'une mâture, ladite partie tournante (2) comprenant un porte-flèche (20), une flèche (21) articulée sur le porte-flèche (20), une contre-flèche (22) montée sur le porte-flèche (20) et une structure de poinçon (3) conforme à l'une quelconque des revendications précédentes, dans laquelle le pied (41) du bras de poinçon (4) est assemblé sur la contre-flèche (22) par une première liaison mécanique démontable (43), et l'au moins un tirant (5) est assemblé sur la contre-flèche (22) par une seconde liaison mécanique démontable (60).

14. Procédé de manipulation par élingage d'une structure de poinçon (3) conforme à l'une quelconque des revendications 1 à 12, au cours duquel l'au moins une jambe de bascule (8) est dans sa position de bascule de sorte que son extrémité inférieure (80) forme un appui à bascule pour la structure de poinçon (3) sur un sol lorsque le bras de poinçon (4) passe d'une position couchée à l'horizontale vers une position relevée à la verticale, ou inversement.
